# EUROPÄISCHE PATENTANMELDUNG

(11) **EP 0 811 804 A2**
(43) Veröffentlichungstag der Anmeldung: **10.12.1997**
(21) Anmeldenummer: 97108566.7
(22) Anmeldetag: 28.05.1997
(51) Int. Cl.: F23H 7/08, F23H 7/12

(54) **Rostelement und Rost für Verbrennungsanlagen**

(30) Priorität: 04.06.1996 DE 19622423
(71) Anmelder: MARTIN GmbH für Umwelt- und Energietechnik, D-80807 München (DE); Techform Engineering GmbH, 78315 Radolfzell (DE)
(72) Erfinder: Martin, Johannes Josef Edmund, 81929 München (DE); Nikolaus, Thomas, 78315 Radolfzell (DE)
(74) Vertreter: Zmyj, Erwin, Dipl.-Ing., Dipl.-Wirtsch.-Ing.

(57) **Zusammenfassung**

Das Rostelement (1, 2) für einen Rost einer Verbrennungsanlage weist am Rostelementenkopf (7) an dessen Unterseite bzw. am Rostelementenfuß (8) nach unten offene Aussparungen (10) auf, die als Luftaustrittsöffnungen für die von unten zugeführte Primärluft dienen. Auf jedem Rostelementenrücken (9) sind entsprechend der Anzahl der Aussparungen (10) feststehende Räumvorsprünge (11) angeordnet, die in ihrer Querschnittsform bis auf das notwendige Bewegungsspiel der Querschnittsform der Aussparungen (10) angepaßt sind. Die Räumvorsprünge (11) befinden sich im Hubbereich des jeweils darüberliegenden Rostelementes und sind zumindest an dem in die Aussparung (10) eindringenden Ende verjüngt ausgeführt. Zur Vermeidung eines übermäßigen Verschleißes kann jedes Rostelement (1, 2) am Rostelementenfuß (8) eine aus verschleißfestem Material bestehende Auflage (14) tragen.

## Beschreibung

Die Erfindung bezieht sich auf ein Rostelement für einen aus dachziegelartig einander übergreifenden und gegeneinander in Längsrichtung relativ zueinander bewegbaren Rostelementen aufgebauten Feuerungsrost, durch den hindurch die von unten zugeführte Primärverbrennungsluft in das auf dem Feuerungsrost liegende Brenngut zuführbar ist, mit einem Befestigungs- bzw. Antriebsende und einem Rostelementenkopf. Die Erfindung betrifft auch einen Rost für eine Verbrennungsanlage sowie ein Verfahren zum Betrieb des Rostes.

Unter dem Begriff Rostelement soll jedes Element verstanden werden, das zur Bildung eines Rostbelages geeignet ist, und zwar unabhängig davon, ob es sich um einen luftgekühlten oder wassergekühlten Rostbelag unabhängig von der Bauart der Rostfeuerung handelt, soweit es sich um Rostelemente handelt, die dachziegelartig übereinanderliegende Roststufen bilden.

Bei Rostbelägen, bei denen die Rostelemente dachziegelartig übereinander liegen, müssen die Rostelemente Luftaustrittsöffnungen aufweisen, um die Primärverbrennungsluft von unten zuführen zu können. Bei Rostbelägen, die aus einzelnen luftgekühlten Roststäben aufgebaut sind, sind die Luftaustrittsöffnungen entweder am Kopfende der einzelnen Roststäbe, oder an den Flanken benachbarter Roststäbe ausgebildet. Dabei können, insbesondere bei Müllverbrennungsanlagen, harte Schlackenteilchen oder kleine Schrotteile in diese Luftaustrittsöffnungen eindringen was durch die Schürbewegung der Roststufen noch verstärkt wird. Auch können geschmolzene Buntmetalle oder bitumenartige Stoffe in diese Luftaustrittsöffnungen eindringen, wodurch die gleichmäßige Luftzuführung zum Brenngut gestört wird.

Um der Gefahr einer Verstopfung solcher Luftaustrittsöffnungen zu begegnen, ist es bei einem Roststab gemäß der DE 41 05. 330 C1 bekannt, am Kopfende des luftgekühlten Roststabes eine schräg nach unten ausgerichtete und sich nach außen erweiternde Luftaustrittsöffnung auszubilden. Bei einem weiteren bekannten luftgekühlten Roststab nach der DE 42 05 502 C1 ist am Kopfende der Roststabrücken über die Stirnseite des Roststabendes winkelförmig nach unten verlängert, so daß der nach unten gezogene Roststabrücken eine die Stirnseite überlappende Lippe bildet, die eine Luftaustrittsöffnung begrenzt, deren Ausströmrichtung parallel zur Stirnseite des Kopfendes verläuft. Beide bekannten Ausführungsformen mindern zwar die eingangs erläuterten Probleme, können sie jedoch nicht ganz beheben.

Aufgabe der Erfindung ist es, ein Rostelement und einen Rost für Verbrennungsanlagen zu schaffen, bei dem die Gefahr einer Verstopfung des Luftdurchlasses beseitigt und eine einfache Reinigung des Luftdurchlasses ermöglicht wird.

Diese Aufgabe wird ausgehend von einem Rostelement der eingangs erläuterten Art erfindungsgemäß dadurch gelöst, daß der Luftauslaß für die Primärverbrennungsluft an der Unterseite des Rostelementenkopfes nach unten offen ausgebildet, vorgesehen ist und daß auf der Oberseite eines jeden Rostelementes zumindest ein Räumvorsprung für den Luftauslaß des im zusammengebauten Zustand darüberliegenden Rostelementes feststehend ausgebildet ist.

Durch die Ausbildung des Luftauslasses an der Unterseite des Rostelementenkopfes sind die Voraussetzungen für ein Freiblasen von in den Luftauslaß eingedrungener, leichterer und kleinerer Teilchen besonders günstig und außerdem wird durch den Räumvorsprung bzw. die Räumvorsprünge eine Reinigung des Luftauslasses zwangsweise herbeigeführt, auch wenn es sich um stark verkeilte Schlackenteile oder auch geschmolzene Massen handelt. Damit wird sichergestellt, daß unvollständige Verbrennungsvorgänge oder Überhitzungen und damit Beschädigungen von Rostelementen vermieden werden, die zu längeren Ausfallzeiten wegen Erneuerung solcher beschädigter Rostelemente führen. Da der Luftauslaß an der Unterseite eines jeden Rostelementes nach unten offen ausgebildet ist, ist die durch das darunterliegende Rostelement bei einem zusammengebauten Feuerungsrost gebildete Begrenzungswand des Luftauslasses bei jedem Schürhub relativ zu der dem Rostelement zugeordneten, oberen Begrenzungswand in Bewegung, so daß bereits aufgrund dieser Relativbewegung eine gute Reinigung des Luftdurchlasses von eingedrungenen Festteilen besteht.

Eine weitere vorteilhafte Ausgestaltung der Erfindung besteht darin, daß der Räumvorsprung bzw. die Räumvorsprünge im hinteren, dem Befestigungs- bzw. Antriebsende des Rostelementes zuwandten Bereich angeordnet sind. Durch diese Maßnahme wird unabhängig davon, ob es sich um ein Rostelement einer feststehenden Roststufe oder um ein Rostelement einer bewegten Roststufe handelt, erreicht, daß der Räumvorgang durch jeden Räumvorsprung in einer Betriebsphase erfolgt, in welcher an der Stirnseite des Rostelementenkopfes eine Schubentlastung zwischen Rostelementenkopf und dem vorgelagerten Brenngut vorliegt. Hierdurch wird verhindert, daß durch die Relativbewegung zwischen Räumvorsprung und Rostelement zusätzliches Brenngut durch den Luftauslaß hindurchgedrückt wird, was den Rostdurchfall erhöhen würde. Bei dieser erfindungsgemäßen Ausgestaltung dringt nämlich der Räumvorsprung bzw. die Raumvorsprünge immer dann in den Luftauslaß ein, wenn sich die einander zugeordneten Rostelemente in ihre am weitesten auseinandergezogene Lage bewegen, das heißt, wenn sich der Rostelementenkopf des darüberliegenden, angetriebenen Rostelementes in Richtung auf das hintere Befestigungs- bzw. Antriebsende des darunterliegenden, feststehenden Rostelementes bzw. der Rostelementenkopf des darunterliegenden, angetriebenen Rostelementes gegenüber dem darüberliegenden, feststehenden Rostelement von dessen Rostelementenkopf nach vorne bewegt.

Eine besonders vorteilhafte Ausgestaltung der Erfindung zeichnet sich dadurch aus, daß jeder Räumvorsprung zungenförmig ausgebildet ist und jedes in den Luftauslaß eindringende Ende verjüngt ausgebildet ist. Durch die Verjüngung des in den Luftauslaß eindringenden Endes des Räumvorsprunges bzw. der Räumvorsprünge wird eine Keilwirkung auf die festgeklemmten Teile ausgeübt, woduch die Reinigung erleichtert wird.

Die Querschnittsform eines Räumvorsprunges muß nicht unbedingt der Querschnittsform des Luftauslasses angepaßt sein, insbesondere dann nicht, wenn in überwiegendem Maße mögliche Verstopfungen des Luftauslasses aus festen Teilchen bestehen, da durch die bereits erläuterte Relativbewegung der einen Begrenzungswand des Luftauslasses in Verbindung mit hohen Ausblasgeschwindigkeiten eine gute Reinigungswirkung erzielbar ist. Wenn jedoch mit dem Anfall von geschmolzenen Massen im teigigen Zustand gerechnet werden muß, empfiehlt es sich, daß der Räumvorsprung, bzw. die Räumvorsprünge bis auf ein notwendiges Bewegungsspiel dem Querschnitt des Luftauslasses angepaßt ist bzw. sind. Eine solche Ausgestaltung ist insbesondere in Verbindung mit der weiter oben erläuterten Ausgestaltung des Räumvorsprunges mit verjüngtem Ende vorteilhaft, da durch das verjüngte Ende eine Einführungshilfe geschaffen ist, weil ein seitliches Bewegungsspiel eines Rostelementes nicht vollständig ausgeschlossen werden kann.

Wenn in weiterer Ausgestaltung der Erfindung die Abstütz- und Führungsfläche des Rostelementes eine aus verschleißfestem Material bestehende Auflage trägt, dann wird eine verschleißbedingte Verkleinerung des Luftauslasses vermieden, was die Einsatzfähigkeit solcher Rostelemente verlängert. Ohne eine solche verschleißfeste Auflage würde sich nämlich das Rostelement verschleißbedingt absenken, wodurch der an der Unterseite ausgebildete Luftauslaß verkleinert wird.

Um eine solche verschleißbedingte Verkleinerung des Luftauslasses zu korrigieren, kann unabhängig davon, ob das Rostelement eine verschleißfeste Auflage trägt oder nicht, jeder Räumvorsprung auf seiner Oberseite eine stark abrasiv wirkende Oberfläche aufweisen, wodurch der Luftauslaß bei zunehmendem Verschleiß der Abstütz- und Führungsfläche des Rostelementes durch die abrasive Oberfläche des Räumvorsprunges freigeschliffen wird.

Der Luftauslaß kann in unterschiedlicher Weise gestaltet sein. Nach einer ersten Ausführungsform kann sich der Luftauslaß über die gesamte Breite des Rostelementes erstrecken. Eine solche Ausgestaltung erfordert, wie dies im Zusammenhang mit einem nach der Erfindung ausgebildeten Rost noch näher erläutert wird, eine zusätzliche Führung für jedes Rostelement, da bei dieser Ausgestaltung das Rostelement nicht in seinem Kopfbereich auf dem darunter liegenden Rostelement aufliegen kann. Der Luftauslaß kann sich nach einer anderen Ausgestaltung der Erfindung bis auf zwei seitliche, zur Führung und Abstützung dienende Stege über die verbleibende Breite des Rostelementes erstrecken. Bei dieser Ausgestaltung kann die zusätzliche Führung entfallen, da die im Bereich der Flanken belassenen Stege sich auf dem darunter liegenden Rostelement abstützen können. Eine bevorzugte Ausgestaltung besteht darin, daß der Luftauslaß aus mehreren, durch Stege voneinander getrennten Luftaustrittöffnungen besteht. Bei einer solchen Ausgestaltung ist es vorteilhaft, wenn auf der Oberseite eines jeden Rostelementes der Anzahl der Luftaustrittsöffnungen, die als nach unten offene Aussparungen ausgebildet sind, entsprechende Räumvorsprünge angeordnet sind. Hierdurch ist gewährleistet, daß alle Luftaustrittsöffnungen, die in ihrer Gesamtheit den Luftauslaß bilden, von zugeordneten Räumvorsprüngen gereinigt werden können.

Ein Rost für Verbrennungsanlagen mit in Brenngutförderrichtung hintereinanderliegenden, einander dachziegelartig übergreifenden sowie abwechselnd bewegbaren und feststehenden Roststufen, die aus einzelnen, über die gesamte Rostbreite reichenden oder aus mehreren nebeneinander liegenden Rostelementen gemäß einem der Ansprüche 1 bis 10 aufgebaut sind, ist gekennzeichnet durch eine Abstützanordnung (16) am Rostelementenkopf (7) am feststehenden Rostelement (2) und eine Führungsanordnung für jedes Rostelement, die die Unterseite des Rostelementenkopfes mit Abstand über dem darunterliegenden Rostelement zur Bildung eines über die gesamte Breite des Rostelementes sich erstreckenden Luftauslasses halten. Der Luftauslaß wird also dadurch gebildet, daß die Unterseite des Rostelementenkopfes des jeweils darüberliegenden Rostelementes nicht auf dem darunter angeordneten Rostelement aufliegt, sondern durch die Führungsanordnung mit geringem Abstand entsprechend dem gewünschten Luftdurchlaßquerschnitt zum darunterliegenden Rostelement gehalten wird.

Wenn im Bereich des Luftauslasses entweder in den Randbereichen des Rostelementes oder über die Breite des Rostelementes verteilte Stege vorgesehen sind, so können die im Auslaßbereich vorgesehenen Stege in vorteilhafter Weise als Abstütz- und Führungsanordnung eines jeden Rostelementes auf dem darunterliegenden Rostelement dienen.

Wenn in weiterer vorteilhafter Ausgestaltung der Erfindung sich die Räumvorsprünge in der Hubumkehrlage innerhalb des Luftauslasses befinden und diesen im wesentlichen verschließen, so wird hierdurch kurzzeitig ein Luftstau erzeugt, der bei der darauffolgenden Freigabe des Luftauslasses zu einem verstärkten Wegblasen der freigeräumten Teile führt.

Um ein Nachrutschen bzw. ein Einfließen von verflüssigten Teilen in den Luftauslaß während der Hubumkehrlage zu verhindern, kann bzw. können in weiterer Ausgestaltung der Erfindung der Räumvorsprung bzw. die Räumvorsprünge in der Hubumkehrlage geringfügig über das Rostelementenkopfende hervorstehen. Es ist jedoch häufig bereits ausreichend, wenn der Räumvorsprung bzw. die Räumvorsprünge in der Hubumkehrlage bündig mit dem Rostelementenkopf abschließt bzw. abschließen.

Ein Verfahren zum Betrieb eines Rostes nach einem der Ansprüche 11 bis 15 mit regelbarer Hublänge der bewegbaren Rostelemente ist dadurch gekennzeichnet, daß auf eine beliebige Anzahl von Schürhüben ein längerer Reinigungshub eingestellt wird, bei dem der Räumvorsprung oder die Räumvorsprünge in den Luftauslaß eindringen. Die Einstellung eines Reinigungshubes kann dabei in vorteilhafter Weise in Abhängigkeit von dem im Rostbereich unterhalb des zu regelnden Rostelementes herrschenden Luftdruckes und/oder der in diesem Bereich herrschenden Luftgeschwindigkeit der Primärluft erfolgen.

Die Erfindung wird nachstehend anhand mehrerer in der Zeichnung dargestellter Ausführungsbeispiele näher erläutert. In der Zeichnung zeigen:
- **Figur 1**:: eine schaubildliche Darstellung einer ersten Ausführungsform von dachziegelartig übereinander liegender Rostelemente; und
- **Figuren 2 bis 4**:: weitere Ausführungsformen von Rostelementen.

Wie aus Figur 1 ersichtlich ist, ist ein Rost für eine Verbrennungsanlage aus mehreren dachziegelartig übereinander greifenden Rostelementen 1 und 2 aufgebaut, von denen die Rostelemente 1 in Richtung der Pfeile 12 und 13 hin und her bewegbar und die Rostelemente 2 feststehend angeordnet sind. Die Rostelemente 1 sind einer Antriebsanordnung 4 zugeordnet, die den erforderlichen Hub bei der notwendigen Schürbewegung erzeugt. Die Hublänge und die Schürgeschwindigkeit sind regelbar, um neben verschiedenen anderen Einflußfaktoren den Verbrennungsablauf auf dem Rost beeinflussen zu können. Jedes Rostelement weist unabhängig von seiner Bauart ein Befestigungs- bzw. Antriebsende 5 auf, das in einer Halterung 6 eingehängt ist, wobei diese Halterung 6 im Falle der angetriebenen Rostelemente mit der Antriebseinrichtung 4 fest verbunden ist. Weiterhin weist jedes Rostelement ein Kopfende 7, einen Fuß 8 und einen Rücken 9 auf.

Am Rostelementenfuß 8 sind mehrere nach unten offene Aussparungen 10 ausgebildet, die als Luftaustrittsöffnungen für die von unten zugeführte Primärluft dienen. Diese Luftaustrittsöffnungen bilden den Luftauslaß.

Auf jedem Rostelementenrücken 9 sind vorzugsweise in dem hinteren, dem Befestigungs- bzw. Antriebsende 5 zugewandten Bereich Räumvorsprünge 11 fest angeordnet, deren Anzahl der Anzahl der Luftaustrittsöffnungen 10 entspricht. Die Querschnittsform eines jeden Räumvorsprunges 11 ist bis auf ein erforderliches Bewegungsspiel der Querschnittsform der Luftaustrittsöffnung 10 angepaßt und die Räumvorsprünge 11 liegen im erreichbaren Hubbereich des darüberliegenden Rostelementes. Auf diese Weise dringen bei jedem Reinigungsschub zwischen zwei einander zugeordneten Rostelementen 1 und 2 die Räumvorsprünge 11 in die Luftaustrittsöffnungen 10 ein und entfernen dabei die dort eingedrungenen festen Teile oder geschmolzenen Massen. Die Räumvorsprünge können an ihren Enden verjüngt ausgeführt sein, um ein leichteres Einführen in die Luftaustrittsöffnungen 10 zu ermöglichen und eine gewisse Keilwirkung auf die dort festgeklemmten Teile ausüben zu können.

Unter Reinigungshub ist der größte Hub zu verstehen, der durch die Antriebsanordnung 4 einstellbar ist. Je nach dem Grad der drohenden Verstopfung des aus den Luftaustrittsöffnungen 10 gebildeten Luftauslasses können Reinigungshübe entsprechend häufig eingestellt werden. Die entsprechenden Regelungsmaßnahmen werden in Abhängigkeit von dem im Bereich unterhalb des zu regelnden Rostelementes herrschenden Luftdruckes und/oder der in diesem Bereich herrschenden Luftgeschwindigkeit durchgeführt.

Wenn die Räumvorsprünge im hinteren Bereich eines jeden Rostelementes, und zwar noch innerhalb des Reinigungshubes angeordnet sind, so werden die Luftaustrittsöffnungen 10 beispielsweise des darüberliegenden, feststehenden Rostelementes 2 am Ende der in Richtung des Pfeiles 12 erfolgenden Vorwärtsbewegung von den Räumvorsprüngen 11 freigeräumt, die auf dem bewegten Rostelement 1 angeordnet sind. In dieser Bewegungsphase liegt aber aufgrund der Vorwärtsbewegung des Rostelementes 1 keine Schubkraft am Rostelementenkopf 7 des darüberliegenden, feststehenden Rostelementes 2 an. Die Luftaustrittsöffnungen 10 des bewegbaren Rostelementes 1 werden dagegen am Ende des zur Reinigung dienenden nach hinten gerichteten Reinigungshubes, dessen Bewegungsrichtung durch den Pfeil 13 kenntlich gemacht ist, von den Räumvorsprüngen 11 des darunterliegenden, feststehenden Rostelementes 2 durchdrungen, wobei aufgrund dieser Rückwärtsbewegung am Rostelementenkopf 7 des bewegten Rostelementes 1 ebenfalls keine Schubbelastung anliegt, was dazu führt, daß ein Hineinschieben von festen Teilen in die Luftaustrittsöffnung 10 durch die Räumvorsprünge 11 vermieden wird. Die Räumvorsprünge 11 können aber auch an anderen Stellen angeordnet sein, sofern nur gewährleistet ist, daß sie während der erreichbaren Hubbewegung in die Luftaustrittsöffnungen 10 eindringen und diese freiräumen können.

Die im Randbereich und zwischen den Luftaustrittöffnungen 10, die als nach unten offene Aussparungen ausgebildet sind, verbleibenden Stege 3 dienen als Abstütz- und Führungsanordnung und stützen sich auf dem jeweiligen Rostrücken 9 des darunterliegenden Rostelementes ab.

Um einen allzu starken Abrieb der am Rostelementenfußes 8 ausgebildeten Stege 3 zu vermeiden, was zu einer Verkleinerung der Luftaustrittsöffnungen 10 führen würde, kann jeder Steg 3 mit einer verschleißfesten Auflage 14 versehen sein. Bei Fehlen einer solchen abriebfesten Auflage 14 kann jeder Räumvorsprung 11 an seiner Oberseite eine abrasive Oberfläche 15 aufweisen, so daß bei jedem Reinigungshub die Oberkante der Luftaustrittsöffnungen 10 entsprechend dem Verschleiß an den Stegen 3 abgeschliffen wird, wodurch für eine gewisse Betriebszeit durch dieses Nachschleifen der Luftaustrittsöffnungen 10 die Rostelemente trotz eingetretenem Verschleiß noch weiterbetrieben werden können, da die durch den Verschleiß am Rostelementenfuß bzw. den Stegen 3 üblicherweise eintretende Verkleinerung der Luftaustrittsöffnungen durch diese Schleifwirkung wieder aufgehoben wird.

## Patentansprüche

1. Rostelement für einen aus dachziegelartig einander übergreifenden und gegeneinander in Längsrichtung relativ zueinander bewegbaren Rostelementen aufgebauten Feuerungsrost, durch den hindurch die von unten zugeführte Primärluft in das auf dem Feuerungsrost liegende Brenngut zuführbar ist, mit einem Befestigungs- bzw. Antriebsende und einem Rostelementenkopf, **dadurch gekennzeichnet**, daß der Luftauslaß (10) für die Primärluft an der Unterseite des Rostelementenkopfes (7) nach unten offen ausgebildet, vorgesehen ist und daß auf der Oberseite eines jeden Rostelementes zumindest ein Räumvorsprung (11) für den Luftauslaß des im zusammengebauten Zustand darüberliegenden Rostelementes feststehend ausgebildet ist.

2. Rostelement nach Anspruch 1, **dadurch gekennzeichnet**, daß der Räumvorsprung (11) oder die Räumvorsprünge im hinteren, dem Befestigungs- bzw. Antriebsende (5) des Rostelementes (1, 2) zugewandten Bereich angeordnet sind.

3. Rostelement nach Anspruch 1 oder 2, **dadurch gekennzeichnet**, daß jeder Räumvorsprung (11) zungenförmig ausgebildet ist und jedes in den Luftauslaß (10) eindringende Ende verjüngt ausgebildet ist.

4. Rostelement nach einem der Ansprüche 1 bis 3, **dadurch gekennzeichnet**, daß der Rostvorsprung bzw. die Rostvorsprünge bis auf ein notwendiges Bewegungsspiel dem Querschnitt des Luftauslasses (10) angepaßt ist bzw. sind.

5. Rostelement nach einem der Ansprüche 1 bis 4, **dadurch gekennzeichnet**, daß seine Abstütz- und Führungsfläche (3) eine aus verschleißfestem Material bestehende Auflage (14) trägt.

6. Rostelement nach einem der Ansprüche 1 bis 5, **dadurch gekennzeichnet**, daß jeder Räumvorsprung (11) auf seiner Oberseite eine stark abrasiv wirkende Oberfläche (15) aufweist.

7. Rostelement nach einem der Ansprüche 1 bis 6, **dadurch gekennzeichnet**, daß sich der Luftauslaß (10) über die gesamte Breite des Rostelementes (1, 2) erstreckt.

8. Rostelement nach einem der Ansprüche 1 bis 6, **dadurch gekennzeichnet**, daß sich der Luftauslaß (10) bis auf zwei seitliche zur Führung und Abstützung dienende Stege (3) über die verbleibende Breite des Rostelementes (1, 2) erstreckt.

9. Rostelement nach einem der Ansprüche 1 bis 6, **dadurch gekennzeichnet**, daß der Luftauslaß (10) aus mehreren durch Stege (3) voneinander getrennten Luftaustrittsöffnungen besteht.

10. Rostelement nach Anspruch 9, **dadurch gekennzeichnet**, daß auf der Oberseite eines jeden Rostelementes (1, 2) der Anzahl der Luftaustrittsöffnungen (10), die als nach unten offene Aussparungen ausgebildet sind, entsprechende Räumvorsprünge (11) angeordnet sind.

11. Rost für Verbrennungsanlagen mit in Brenngutförderrichtung hintereinander liegenden, einander dachziegelartig übergreifenden sowie abwechselnd bewegbaren und feststehenden Roststufen, die aus einzelnen über die gesamte Rostbreite reichenden oder aus mehreren nebeneinander liegenden Rostelementen gemäß einem der Ansprüche 1 bis 10 aufgebaut ist, **gekennzeichnet durch** eine Abstützanordnung (16) am Rostelementenkopf (7) am feststehenden Rostelement (2) und eine Führungsanordnung (17, 18) für jedes bewegbare Rostelement (1), die die Unterseite (8) des Rostelementenkopfes (7) mit Abstand über dem darunterliegenden Rostelement zur Bildung eines über die gesamte Breite des Rostelementes sich erstreckenden Luftdurchlasses (10) halten.

12. Rost für Verbrennungsanlagen mit in Brenngutförderrichtung hintereinander liegenden, einander dachziegelartig übergreifenden sowie abwechselnd bewegbaren und feststehenden Roststufen, die aus einzelnen über die gesamte Rostbreite reichenden oder aus mehreren nebeneinander liegenden Rostelementen gemäß einem der Ansprüche 1 bis 10 aufgebaut ist, **dadurch gekennzeichnet**, daß die im Auslaßbereich (10) vorgesehenen Stege (3) als Abstütz- und Führungsanordnung eines jeden Rostelementes (1, 2) auf dem darunterliegenden Rostelement dienen.

13. Rost nach Anspruch 11 oder 12, **dadurch gekennzeichnet**, daß sich die Räumvorsprünge (11) in der Hubumkehrlage innerhalb des Luftauslasses (10) befinden und diesen im wesentlichen verschließen.

14. Rost nach Anspruch 13, **dadurch gekennzeichnet**, daß die Räumvorsprünge (11) in der Hubumkehrlage geringfügig über das Rostelementenkopfende (7) hervorstehen.

15. Rost nach Anspruch 13, **dadurch gekennzeichnet**, daß die Räumvorsprünge (11) in der Hubumkehrlage bündig mit dem Rostelementenkopfende (7) abschließen.

16. Verfahren zum Betrieb eines Rostes nach einem der Ansprüche 11 bis 15 mit regelbarer Hublänge der bewegbaren Rostelemente, **dadurch gekennzeichnet**, daß auf eine beliebige Anzahl von Schürhüben ein längerer Reinigungsschub eingestellt wird, bei dem der Räumvorsprung oder die Räumvorsprünge in den Luftauslaß eindringt bzw. eindringen.

17. Verfahren nach Anspruch 16, **dadurch gekennzeichnet**, daß die Einstellung eines Reinigungshubes in Abhängigkeit von dem im Bereich unterhalb des zu regelnden Rostelementes herrschenden Luftdruckes und/oder der in diesem Bereich herrschenden Luftgeschwindigkeit der Primärluft erfolgt.
